# EUROPÄISCHE PATENTSCHRIFT

(11) **EP 2 955 465 B1**
(45) Veröffentlichungstag und Bekanntmachung des Hinweises auf die Patenterteilung: **15.11.2017**
(21) Anmeldenummer: 15171116.5
(22) Anmeldetag: 09.06.2015
(51) Int. Cl.: F25C 3/04

(54) **SCHNEEKANONE**
SNOW CANNON
CANON A NEIGE

(30) Priorität: 12.06.2014 AT 4652014
(43) Veröffentlichungstag der Anmeldung: 16.12.2015
(73) Patentinhaber: Pickl, Stefan, 9971 Matrei in Osttirol (AT)
(72) Erfinder: Pickl, Stefan, 9971 Matrei in Osttirol (AT)
(74) Vertreter: Torggler & Hofinger Patentanwälte

(56) Entgegenhaltungen:
- EP-A1- 0 585 938
- AT-A4- 509 864
- JP-A- 2002 228 318
- JP-A- 2008 144 986

## Beschreibung

Die vorliegende Erfindung betrifft eine Schneekanone gemäß den Merkmalen des Oberbegriffs des Anspruchs 1, eine Anordnung aus einer Schneekanone und einer Einbringungsvorrichtung, sowie ein Verfahren zur Schneeerzeugung.

Vorrichtungen zur künstlichen Erzeugung von Schnee, gemeinhin bekannt als Schneekanonen, existieren in verschiedensten Ausführungsformen. Als gemeinsames Prinzip ist anzusehen, dass stets ein Luftstrom erzeugt wird, in welchen eine im Wesentlichen aus Wasser bestehende Flüssigkeit eingedüst wird. Bei genügend niedriger Temperatur des Luftstroms gefriert das Wasser im Luftstrom, sodass kleine Schnee- und Eispartikel im Luftstrom entstehen und dann beispielsweise auf einer Skipiste deponiert werden.

Zur Erzeugung des Luftstroms kann beispielsweise ein in einem Rohr angeordneter Propeller oder auch Druckluft dienen. Die Einbringung der Flüssigkeit geschieht meist über eine oder mehrere Düsen, welche dafür sorgen, dass die Flüssigkeit in Form von kleinen Tröpfchen in den Luftstrom eingebracht wird, wodurch ein schnelles Durchfrieren der Tröpfchen gefördert wird.

Im Stand der Technik (EP 1 679 358 A1, EP 0 585 938 A1 sowie CA 2370205 A1) sind verschiedenste Substanzen und Chemikalien bekannt, welche dem der Schneekanone zugeführten Wasser beigemengt werden. Dies soll einerseits Kondensationskeime für die Schneeerzeugung bereitstellen und andererseits die Außentemperatur, die notwendig ist, um mit der Kunstschneeherstellung zu beginnen, zu erhöhen.

Die JP 2002 228318 A offenbart eine Schneekanone, wobei Düsen zur Einbringung von Wasser strömungsmäßig vor einem Propeller zur Beschleunigung des Luftstroms und vor weiteren Düsen zur Einbringung von Wasser angeordnet sind.

Die JP 2008 144986 A offenbart eine Schneekanone mit einer Einbringvorrichtung, welche strömungsmäßig vor dem Propeller angeordnet ist und zur Einbringung von "conditioned air" ausgebildet ist.

In der EP 0585 938 A1 und der AT 509 864 A4 wird jeweils vorgeschlagen, der Flüssigkeit Siliziumdioxid zuzusetzen. Das Siliziumoxid liegt demzufolge in wässriger Suspension vor.

Aufgabe der vorliegenden Erfindung ist es, eine Vorrichtung und ein Verfahren bereit zu stellen, die es ermöglichen, Kunstschnee mit erhöhtem spezifischen Volumen herzustellen als dies im Stand der Technik der Fall ist.

Hinsichtlich der Vorrichtung wird diese Aufgabe durch eine Schneekanone mit den Merkmalen des Anspruchs 1, sowie eine Anordnung aus einer Schneekanone und einer Einbringungsvorrichtung mit den Merkmalen des Anspruchs 2 gelöst. Hinsichtlich des Verfahrens wird diese Aufgabe durch die Merkmale des Anspruchs 8 gelöst.

Weitere vorteilhafte Ausführungsformen der Erfindung ergeben sich aus den abhängigen Ansprüchen.

Eine erfindungsgemäße Einbringungsvorrichtung kann an der Schneekanone selbst montiert sein, oder von der Schneekanone separat ausgeführt und im Luftansaugbereich der Schneekanone angeordnet sein.

Ein Kerngedanke der Erfindung ist es, nicht der Flüssigkeit, sondern dem Luftstrom einen Zusatz beizumischen. Dieser Zusatz stellt vorzugsweise Kondensationskeime bereit, welche dann schon im Luftstrom vorliegen, bevor die Flüssigkeit beigemischt wird. Denn tatsächlich ist eine Hydrathülle, so wie sie bei in der Flüssigkeit vorliegenden Kondensationskeimen besteht, hinderlich für das Wachstum von Schneekristallen. Wegen des schnellen Durchfrierens der Wassertröpfchen, in welchen die Kondensationskeime vorliegen, entstehen in diesem Fall bevorzugt Eiskristalle. Diesen fehlt die typische dendritische Ausbildung von Schneekristallen, welche dazu in der Lage sind, große Mengen von Luft einzuschließen. Dadurch entsteht der von Skipisten bekannte stumpfe Kunstschnee. Die Erfindung ermöglicht es also, einen Schnee mit geringerer Dichte bzw. erhöhtem spezifischen Volumen herzustellen, welcher dann vom Wintersportler als lockerer und weniger stumpf empfunden wird.

Um das dentritische Schneewachstum zu befördern, ist es vorgesehen, dass die Einbringungsvorrichtung zur Einbringung eines im Wesentlichen trockenen Zusatzes geeignet ist.

Kondensationskeime werden am einfachsten dadurch bereitgestellt, indem die Einbringungsvorrichtung zur Einbringung im Wesentlichen pulverförmigen Zusatzes geeignet ist. Anders ausgedrückt kann das Einbringen feinster scharfkantiger Nukleationskeime, vorzugsweise in Form eines Staubes, in den Luftstrom für eine erhöhte Ausbeute an Schneemenge sorgen.

Bevorzugte Ausführungsformen der Erfindung sind in den abhängigen Ansprüchen definiert.

Besonders bevorzugt kann es vorgesehen sein, dass ein Gesteinsmehl als Zusatz in den Luftstrom eingebracht wird. Insbesondere Quarzmehl kann dabei besonders gut geeignet sein, da es auf kleinen Skalen sehr scharfkantig ist, was das Anfrieren von Wassermolekülen befördert.

Für eine feine Verteilung der Kondensationskeime im Luftstrom kann gesorgt werden, indem die Einbringungsvorrichtung einen Zerstäuber, insbesondere einen Druckluftzerstäuber oder einen Ultraschallzerstäuber, aufweist.

Es kann aber auch vorgesehen sein, dass die Einbringungsvorrichtung wenigstens ein in den Luftstrom und/oder in einen Teller mündendes Fallrohr aufweist. In einer solchen Ausführungsform wird der Zusatz durch den Luftstrom vom Fallrohr oder vom Teller mitgerissen, was ebenfalls eine gute Verteilung der Kondensationskeime im Luftstrom erzeugen kann.

Bevorzugt kann vorgesehen sein, dass die Mischeinrichtung der Schneekanone so ausgeführt ist, dass mittels der Mischeinrichtung die Flüssigkeit vermengt mit Druckluft dem Luftstrom beimischbar ist.

Schutz wird ebenfalls für die Verwendung einer Einbringungsvorrichtung zur Einbringung eines im Wesentlichen trockenen und im Wesentlichen pulverförmigen Zusatzes in einen Ansaugbereich einer Schneekanone begehrt.

Weitere Vorteile und Einzelheiten der Erfindung sind anhand der Figuren, sowie der dazugehörigen Figurenbeschreibung ersichtlich. Dabei zeigen:
- Fig. 1a und 1b: eine schematische Darstellung einer ersten Ausführungsform einer erfindungsgemäßen Schneekanone,
- Fig. 2: eine schematische Darstellung einer zweiten Ausführungsform einer erfindungsgemäßen Schneekanone,
- Fig. 3: eine schematische Darstellung einer erfindungsgemäßen Anordnung aus einer Schneekanone und einer Einbringungsvorrichtung,
- Fig. 4: eine schematische Darstellung einer weiteren Ausführungsform einer erfindungsgemäßen Schneekanone sowie
- Fig. 5: eine schematische Darstellung einer weiteren Ausführungsform einer erfindungsgemäßen Schneekanone, welche als Schneelanze ausgeführt ist.

Die in Figur 1a dargestellte Schneekanone 1 verfügt als Beschleunigungsvorrichtung 2 zur Erzeugung eines Luftstroms L über einen Propeller, welcher in einem Rohr angeordnet ist. An dem Ende, an welchem der Luftstrom L aus dem Rohr austritt, ist eine Vielzahl von Düsen als Mischeinrichtung 4 angeordnet. Diese wird über die Zuleitung 3 aus einem Wasserreservoir W beschickt.

Die Einbringungsvorrichtung 5 ist in diesem Fall als Druckluftzerstäuber 7 ausgeführt. Dieser verfügt über einen Trichter 11, über welchen der Zusatz Z zugeführt wird. Mittels Druckluft aus der Druckluftleitung 9 wird der Zusatz Z zerstäubt und über Kanäle 6 (in diesem Fall Schläuche) dem Luftstrom beigemischt. Diese Beimischung erfolgt in dieser Ausführungsform in Richtung des Luftstroms L nach der Beschleunigungsvorrichtung 2. Zur Erzeugung des Drucks in der Druckluftleitung 9 dient ein Kompressor 8. Solche Kompressoren 8 sind häufig schon Teil einer Schneekanone 1.

Kompressoren 8 dienen bei Schneekanonen 1 ebenfalls dazu Druckluft zu erzeugen, welche mit Wasser vermengt wird. Beim Austritt aus den Düsen der Mischeinrichtung 4 tritt eine Expansion der Druckluft ein, welche das Energieniveau senkt und das Gefrieren des Wassers einleitet. Dies ist auch im Ausführungsbeispiel zu Fig. 1a realisiert, jedoch nur schematisch dargestellt.

Es ist nur einer der als Schläuche ausgeführten Kanäle 6 mit einem Bezugszeichen versehen, was der Übersichtlichkeit dienen soll (gilt auch für Figur 2). Die Kanäle 6 sind an ihren Enden mit Düsen 12 versehen, welche aus Sicht entlang des Luftstroms L sternförmig angeordnet sind (Figur 1b).

Eine ähnliche Ausführungsform ist in Figur 2 dargestellt. Die Einbringung des Zusatzes Z erfolgt in dieser Ausführungsform entlang des Luftstroms L vor der Beschleunigungsvorrichtung 2. Für den Grundgedanken der Erfindung ist es nicht wesentlich, ob die Beimischung vor oder nach der Beschleunigungsvorrichtung 2 geschieht. Wichtig ist lediglich, dass die Einbringung entlang des Luftstroms L vor der Beimischung der Flüssigkeit durch die Mischeinrichtung 4 geschieht. Die Anordnung der Düsen 12 an den Enden der Kanäle 6 ist ebenfalls wie in Figur 1b dargestellt.

Figur 3 zeigt, ebenfalls rein schematisch, eine erfindungsgemäße Anordnung aus einer Schneekanone 1 und einer Einbringungsvorrichtung 5, wobei die Schneekanone 1 in diesem Fall im Wesentlichen dem Stand der Technik entsprechend ausgeführt ist.

Die Einbringungsvorrichtung 5 weist in diesem Fall ein auf einen Teller 8 mündendes Fallrohr 9 auf, welches über einen Trichter 11 mit dem Zusatz Z beschickt wird.

Der Sog, welcher hinter der Schneekanone 1 durch die Erzeugung des Luftstroms L entsteht, reißt den Zusatz Z vom Teller 8 mit, wodurch der Luftstrom L mit dem Zusatz Z beladen wird.

Die in Figur 4 dargestellte Schneekanone 1 ist in Ihrer Ausführung ähnlich zu in Figur 3 dargestellten Anordnung. Der Unterschied besteht darin, dass die Einbringungsvorrichtung 5, wie in den Ausführungsformen aus Figur 1 und 2, an der Schneekanone befestigt ist. Natürlich ist es für den Grundgedanken der Erfindung nicht wesentlich, wo die Einbringungsvorrichtung 5 befestigt ist. Ausführungsformen gemäß den Figuren 3 und 4 haben den Vorteil der leichten Nachrüstbarkeit. Die Ausführungsformen der Figuren 1 und 2 können unter Umständen eine bessere Verteilung des Zusatzes Z im Luftstrom L erreichen.

Die vorliegende Erfindung ist nicht auf die hier dargestellten Ausführungsbeispiele beschränkt. Beispielsweise ist es ohne Weiteres möglich, den Luftstrom L mittels Druckluft zu erzeugen. Die Beschleunigungsvorrichtung 2 wäre in diesem Fall also durch eine Druckluftflasche, einen Kompressor oder dergleichen Mittel zur Erzeugung der Druckluft gebildet.

Die in Figur 5 dargestellte Ausführungsform ist eine als Schneelanze (auch genannt Schneilanze) ausgeführte, erfindungsgemäße Schneekanone 1. Eine Schneelanze aus dem Stand der Technik ist beispielsweise aus der EP 2 071 258 A1 bekannt. Dabei kommt ebenfalls ein Druckluftzerstäuber 7 in Form einer Nukelatordüsezum Einsatz, der sowohl eine vergleichsweise kleine Menge an Wasser als auch der Zusatz Z zugeführt wird. Der entstehende mit dem Zusatz Z versehene Luftstrom L wird über eine Leitung 13 zur Nukleatordüse am Ende der Schneelanze geleitet und tritt dort aus. Die ebenfalls am Ende der Schneelanze angeordnete Mischeinrichtung 4 besteht in diesem Fall aus einer oder mehreren Düsen. Durch sie wird dem aus der Nukleatordüseausgetretenen Luftstrom L die Flüssigkeit - wieder im Wesentlichen Wasser aus einem Wasserreservoir W - beigemischt. Es ist zu bemerken, dass diese Mischung bei Schneilanzen außerhalb der Vorrichtung von Statten gehen kann.

## Patentansprüche

1. Schneekanone (1) mit einer Beschleunigungsvorrichtung (2) zur Erzeugung eines Luftstroms (L), einer Zuleitung (3) für eine im Wesentlichen aus Wasser bestehende Flüssigkeit sowie einer Mischeinrichtung (4) zur Beimischung der Flüssigkeit zum Luftstrom (L), **dadurch gekennzeichnet, dass** eine Einbringungsvorrichtung (5) wenigstens mit einem Kanal (6) zur Einbringung eines Zusatzes (Z) in den Luftstrom (L) vorgesehen ist, wobei der Kanal (6) entlang des Luftstroms (L) vor der Mischeinrichtung (4) in den Luftstrom (L) mündet, und dass die Einbringungsvorrichtung (5) zur Einbringung eines im Wesentlichen trockenen und im Wesentlichen pulverförmigen Zusatzes (Z) geeignet ist.

2. Anordnung aus einer Schneekanone (1) gemäß Anspruch 1 und einer Einbringungsvorrichtung (5) zum Einbringen eines Zusatzes (Z), wobei die Einbringungsvorrichtung (5) in einem Luftansaugbereich für die Erzeugung eines Luftstroms (L) der Schneekanone (1) angeordnet ist und wobei die Einbringungsvorrichtung (5) zur Einbringung eines im Wesentlichen trockenen und im Wesentlichen pulverförmigen Zusatzes (Z) geeignet ist.

3. Schneekanone (1) nach Anspruch 1 oder Anordnung nach Anspruch 2, **dadurch gekennzeichnet, dass** die Einbringungsvorrichtung (5) zur Einbringung eines Gesteinsmehls, insbesondere Quarzmehls, geeignet ist.

4. Schneekanone (1) oder Anordnung nach einem der Ansprüche 1 bis 3, **dadurch gekennzeichnet, dass** die Einbringungsvorrichtung (5) einen Zerstäuber, insbesondere einen Druckluftzerstäuber (7) oder einen Ultraschallzerstäuber, aufweist.

5. Schneekanone (1) oder Anordnung nach einem der Ansprüche 1 bis 4, **dadurch gekennzeichnet, dass** die Einbringungsvorrichtung (5) wenigstens ein in den Luftstrom (L) und/oder in einen Teller mündendes Fallrohr aufweist.

6. Schneekanone nach Anspruch 1, **dadurch gekennzeichnet, dass** mittels der Mischeinrichtung (4) die Flüssigkeit vermengt mit Druckluft dem Luftstrom (L) beimischbar ist.

7. Verwendung einer Einbringungsvorrichtung (5) zur Einbringung eines im Wesentlichen trockenen und im Wesentlichen pulverförmigen Zusatzes (Z) in einem Ansaugbereich einer Schneekanone (1) gemäß Anspruch 1.

8. Verfahren zur Schneeerzeugung mit einer Schneekanone gemäß Anspruch 1, wobei ein im Wesentlichen trockenen und im Wesentlichen pulverförmigen Zusatz (Z) in einen Luftstrom (L) eingebracht wird und dem mit dem Zusatz (Z) beladenen Luftstrom (L) eine im Wesentlichen aus Wasser bestehende Flüssigkeit beigemischt wird.

9. Verfahren nach Anspruch 8, **dadurch gekennzeichnet, dass** als Zusatz (Z) ein Gesteinsmehl, insbesondere Quarzmehl, verwendet wird.

## Claims

1. A snow cannon (1) comprising an acceleration device (2) for producing an air flow (L), a feed conduit (3) for a liquid substantially comprising water and a mixing device (4) for adding the liquid to the air flow (L), **characterised in that** there is provided an introduction device (5) having at least one passage (6) for introducing an additive (Z) into the air flow (L), wherein the passage (6) opens into the air flow (L) upstream of the mixing device (4) along the air flow (L) and that the introduction device (5) is suitable for introducing a substantially dry and substantially powder-form additive (Z).

2. An arrangement comprising a snow cannon according to claim 1 and an introduction device (5) for introducing an additive (Z), wherein the introduction device (5) is arranged in an air intake region for producing an air flow (L) of the snow cannon (1) and wherein the introduction device (5) is suitable for introducing a substantially dry and substantially powder-form additive (Z).

3. A snow cannon (1) according to claim 1 or arrangement according to claim 2 **characterised in that** the introduction device (5) is suitable for introducing a rock flour, in particular quartz flour.

4. A snow cannon (1) or arrangement according to one of claims 1 to 3 **characterised in that** the introduction device (5) has an atomiser, in particular a compressed air atomiser (7) or an ultrasound atomiser (5).

5. A snow cannon (1) or arrangement according to one of claims 1 to 4 **characterised in that** the introduction device (5) has at least one downpipe opening into the air flow (L) and/or into a plate.

6. A snow cannon according to claim 1 **characterised in that** the liquid can be added to the air flow (L) mixed with compressed air by means of the mixing device (4).

7. Use of an introduction device (5) for introducing a substantially dry and substantially powder-form additive (Z) in a suction intake region of a snow cannon (1) according to claim 1.

8. A method of producing snow with a snow cannon according to claim 1, wherein a substantially dry and substantially powder-form additive (Z) is introduced into an air flow (L) and a liquid substantially comprising water is added to the air flow (L) loaded with the additive (Z).

9. A method according to claim 8 **characterised in that** a rock flour, in particular quartz flour, is used as the additive (Z).

## Revendications

1. Canon à neige (1) avec un dispositif d'accélération (2) pour produire un courant d'air (L), une conduite d'alimentation (3) pour un liquide composé essentiellement d'eau ainsi qu'un dispositif de mélange (4) pour l'addition du liquide au courant d'air (L), **caractérisé en ce qu'**un dispositif d'introduction (5) est doté d'au moins un canal (6) pour l'introduction d'un additif (Z) dans le courant d'air (L), dans lequel le canal (6) débouche le long du courant d'air (L) devant le dispositif de mélange (4) dans le courant d'air (L), et **en ce que** le dispositif d'introduction (5) est approprié pour l'introduction d'un additif (Z) essentiellement sec et essentiellement pulvérulent.

2. Dispositif constitué d'un canon à neige (1) selon la revendication 1 et d'un dispositif d'introduction (5) pour l'introduction d'un additif (Z), dans lequel le dispositif d'introduction (5) est disposé dans une zone d'aspiration d'air pour la production d'un courant d'air (L) du canon à neige (1) et dans lequel le dispositif d'introduction (5) est approprié pour l'introduction d'un additif (Z) essentiellement sec et essentiellement pulvérulent.

3. Canon à neige (1) selon la revendication 1 ou dispositif selon la revendication 2, **caractérisé en ce que** le dispositif d'introduction (5) est approprié pour l'introduction d'une poudre de roche, plus particulièrement d'une poudre de quartz.

4. Canon à neige (1) ou dispositif selon l'une des revendications 1 à 3, **caractérisé en ce que** le dispositif d'introduction (5) présente un pulvérisateur, plus particulièrement un pulvérisateur à air comprimé (7) ou un pulvérisateur à ultrasons.

5. Canon à neige (1) ou dispositif selon l'une des revendications 1 à 4, **caractérisé en ce que** le dispositif d'introduction (5) présente au moins un tuyau de descente débouchant dans le courant d'air (L) et / ou dans un plateau.

6. Canon à neige selon la revendication (1), **caractérisé en ce qu'**à l'aide du dispositif de mélange (4), le liquide peut être additionné au courant d'air (L) en étant mélangé à l'air comprimé.

7. Utilisation d'un dispositif d'introduction (5) pour introduire un additif (Z) essentiellement sec et essentiellement pulvérulent dans une zone d'aspiration d'air d'un canon à neige (1) selon la revendication 1.

8. Procédé pour produire de la neige avec un canon à neige selon la revendication 1, dans lequel un additif essentiellement sec et essentiellement pulvérulent (Z) est introduit dans un courant d'air (4) et un liquide composé essentiellement d'eau est additionné au courant d'air (L) chargé de l'additif (Z).

9. Procédé selon la revendication 8, **caractérisé en ce que** comme additif (Z) est utilisée une poudre de roche, plus particulièrement une poudre de quartz.
